# EUROPÄISCHE PATENTSCHRIFT

(11) **EP 0 730 858 B1**
(45) Veröffentlichungstag und Bekanntmachung des Hinweises auf die Patenterteilung: **10.03.1999**
(21) Anmeldenummer: 95119436.4
(22) Anmeldetag: 09.12.1995
(51) Int. Cl.: A61J 1/05

(54) **Flasche aus Kunststoff und Verfahren zu ihrer Herstellung**
Plastic bottle and process for the production thereof
Bouteille en matière plastique et procédé de sa fabrication

(30) Priorität: 09.03.1995 DE 19508326
(43) Veröffentlichungstag der Anmeldung: 11.09.1996
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- DE-A- 3 033 821
- DE-A- 3 823 428
- GB-A- 2 124 992
- US-A- 4 207 990
- US-A- 4 519 513

## Beschreibung

Die Erfindung betrifft eine Flasche aus Kunststoff mit den Merkmalen des Oberbegriffes des Anspruches 1 sowie ein Verfahren zu ihrer Herstellung.

Eine Flasche für medizinische Flüssigkeiten ist aus der DE-A-30 33 821 bekannt. An einen Flaschenkörper ist ein Hals angeformt, an welchen wiederum ein Kopf angeformt ist. Der Kopf verschließt die Flasche dicht. Mittels eines Knebels am Kopf kann der Kopf vom Hals abgedreht werden, wobei sich die zwischen Kopf und Hals vorgesehene Trennstelle öffnet und einen im Hals eingelegten Stopfen freigibt. Der Stopfen kann nun von einer Spritze durchstochen werden, um den Inhalt der Flasche zu entnehmen. Diese Entnahmemöglichkeit ist aber nicht für alle Anwendungen ausreichend.

Aus der GB-A-2 124 992 ist eine gattungsgemäße Kunststoff-Flasche mit einem Flaschenkörper bekannt, mit einem sich zwischen zwei Trennstellen erstreckenden Halsbereich, wobei ein Kopf die eine Trennstelle und der Hals die weitere Trennstelle abdeckt. Zur einen Trennstelle zu verjüngt sich der Hals der Flasche und nach Entfernen des Kopfes ist eine tropfenweise Abgabe des Behälterinhaltes über diese eine Trennstelle möglich, wobei ebenso eine Spritzennadel für einen Entnahmevorgang an der Trennstelle eingestochen werden kann. Nach Öffnen der anderen Trennstelle ist der gesamte Behälterinhalt des Flaschenkörpers zugänglich und die Flasche kann auf einmal rasch entleert werden.

Da die an der einen Trennstelle gebildete Tropferöffnung des bekannten Behälters nur einen geringen Durchmesser hat, um eine tropfenförmige Abgabe zu gewährleisten, muß die Spritzennadel von einer Bedienperson genau positioniert und in die Öffnung eingesteckt werden, was die Handhabung kompliziert macht. Verfehlt die Spritzennadel die Tropferöffnung, sticht sie in das zu der Tropferöffnung benachbarte Kunststoffmaterial, was zu ihrem Verstopfen und Unbrauchbarwerden führen kann. Auch ist nach Abtrennen des Kopfes über die eine Trennstelle das Innere des Flaschenkörpers offen und ein steriler Abschluß des Flaschenkörpers nicht mehr möglich, so daß ein vom Spritzenkörper nicht entnommenes Restvolumen zu entsorgen ist.

Ausgehend von diesem Stand der Technik liegt der Erfindung die Aufgabe zugrunde, die bekannten dahingehenden Kunststoff-Flaschen so weiter zu verbessern, daß der Entnahmevorgang über die Nadel einer Spritze eines Infusionssets od.dgl. erleichtert ist, daß nach einem dahingehenden Entnahmevorgang der verbleibende Behälterrest steril verschlossen bleibt und daß dennoch mindestens eine weitere Entnahmemöglichkeit besteht. Eine dahingehende Aufgabe löst eine Flasche aus Kunststoff mit den Merkmalen des Anspruches 1.

Vorteilhafte Ausgestaltungen sind Gegenstand der Ansprüche 1 bis 7.

Ein Verfahren zur Herstellung der erfindungsgemäßen Flasche ist Gegenstand des Anspruches 8.

Dadurch, daß gemäß dem kennzeichnenden Teil des Anspruches 1 zwei Trennstellen vorgesehen sind, stehen mehrere Entnahmemöglichkeiten der vorzugsweise medizinischen Flüssigkeit aus der Flasche zur Verfügung. So ist neben der Entnahme über eine Nadel einer Spritze od.dgl. eine rasche Entnahme der Flüssigkeit aus der Flasche beispielsweise durch Auskippen nach Öffnen der weiteren Trennstelle möglich. Soweit die Flüssigkeit in der Flasche in einer Spritze aufgezogen werden soll, ist die Flasche während und nach dem Aufziehvorgang mechanisch und steril über den Stopfen dicht verschlossen und aufgrund der großen Oberfläche des über die eine Trennstelle freigelegten Stopfens ist eine große Auftreff-Fläche für die Spritze gegeben, was die Handhabung für die Bedienperson erleichtert und ein Danebenstechen in das Kunststoffmaterial ist praktisch ausgeschlossen. Ist ein lösen der weiteren Trennstelle beabsichtigt, wird der gesamte Stopfen mitsamt dem ihn umschließenden Teil des Halses entfernt, so daß die gesamte Flüssigkeit dem Flaschenkörper direkt, beispielsweise durch Auskippen, entnommen werden kann. Die erfindungsgemäße Flasche kann auch mehr als zwei Trennstellen aufweisen.

Vorteilhafterweise sind die Trennstellen als Soll-Bruchstellen mit verminderter Wandstärke ausgeführt. Aus der DE-A-38 23 428 ist zu entnehmen, daß hierbei bestimmte Verläufe der Flaschenwand im Bereich der Trennstellen von Vorteil sind, um durch Brechen einen sauberen Lochrand zu erhalten. Die Erfindung ist nicht darauf beschränkt, daß die Trennstellen als Soll-Bruchstellen ausgebildet sind. Die Trennstellen können auch mit einem Messer od.dgl. geöffnet werden.

Soll die Flasche von Hand geöffnet werden, so ist es von Vorteil, wenn die Flasche nahe dem Bereich jeder Trennstelle Mittel aufweist, um die für die Trennung erforderliche Kraft von Hand aufbringen zu können. Solche Mittel können beispielsweise ein Knebel oder Griffmulden sein. Weist die Flasche im Bereich einer Trennstelle einen so großen Innendurchmesser auf, daß die zum Trennen erforderliche Kraft nicht mehr direkt mit Hand aufgebracht werden kann, kann die Flasche Mittel aufweisen, um ein Werkzeug ansetzen zu können. Solche Mittel könnten beispielsweise ein Mehrkant oder ebenfalls ein Knebel sein.

Ein vorteilhaftes Herstellungsverfahren der erfindungsgemäßen Flasche ist ein Blasformverfahren, mit dem aus einem einzigen Stück eines extrudierten Kunststoffschlauches die Flasche in mehreren Verfahrensabschnitten geformt und zwischen diesen Verfahrensschritten die Flüssigkeit eingefüllt und gegebenenfalls der Stopfen eingelegt wird. Anstelle eines Blasformverfahrens kann auch ein Saugformverfahren angewandt werden.

Im folgenden wird die Erfindung anhand eines in der Zeichnung dargestellten Ausführungsbeispiels näher erläutert.

Es zeigen:
- Fig. 1: einen Schnitt durch das Ausführungsbeispiel nach der Linie I-I in Fig. 2,
- Fig. 2: eine Seitenansicht des Ausführungsbeispieles,
- Fig. 3: einen Schnitt durch das Ausführungsbeispiel entsprechend Fig. 1 mit abgetrenntem Kopf,
- Fig. 4: einen Schnitt durch das Ausführungsbeispiel entsprechend Fig. 1 mit abgetrenntem Hals.

Eine als ganzes mit 1 bezeichnete Flasche aus Kunststoff weist einen Flaschenkörper 2 auf, an den ein Hals 3 angeformt ist. An diesen Hals 3 wiederum ist ein Kopf 5 angeformt. Durch die Anordnung des Halses 3 am Flaschenkörper 2 ist die Längsrichtung der Flasche 1 definiert. Die ganze Flasche 1 besteht vorzugsweise aus zwei spiegelbildlich gleichen Längshälften, die eine in Längsrichtung der Flasche 1 verlaufende Symmetrieebene definieren.

Zwischen dem Kopf 5 und dem Hals 3 weist die Flasche 1 eine Trennstelle 7 auf. Die Trennstelle 7 liegt in einer Trennebene senkrecht zur Längsrichtung der Flasche 1 und deren Symmetrieebene. In dieser Trennebene hat die Wand der Flasche 1 einen kreisförmigen Verlauf. Zwischen dem Hals 3 und dem Flaschenkörper 2 ist eine weitere Trennstelle 9 vorgesehen. Auch diese weitere Trennstelle 9 liegt in einer Trennebene senkrecht zur Längsrichtung der Flasche 1, also parallel zur Trennebene der Trennstelle 7. In dieser weiteren Trennebene hat die Wand der Flasche 1 ebenfalls einen kreisförmigen Verlauf. Hinsichtlich der Durchmesser weist die Flasche 1 an der Trennstelle 7 einen geringeren Innendurchmesser auf als an der weiteren Trennstelle 9. Die erfindungsgemäße Flasche könnte auch in Abweichung vom Ausführungsbeispiel Trennstellen in Trennebenen aufweisen, die nicht senkrecht zur Längsrichtung der Flasche verlaufen.

Die beiden Trennstellen 7 und 9 sind als Sollbruchstellen mit verminderter Wandstärke ausgeführt und durch den Grund je einer Ringnut gebildet, die ein keilförmiges Querschnittsprofil hat. Die Wand der Flasche 1 läuft daher an jeder Trennstelle vom Hals 3 und Kopf 5 bzw. vom Flaschenkörper 2 und Hals 3 her konisch verjüngend auf die jeweilige Trennstelle 7 bzw. 9 zu. Durch Drehung der zu trennenden Teile relativ zueinander um eine Achse senkrecht zu den jeweiligen Trennebenen und/oder ein Kippen wird ein Abriß längs der Trennstelle bewirkt. Dies gilt sowohl für die Trennstelle 7 als auch die Trennstelle 9. Zum Brechen der Trennstelle 7 weist der Kopf 5 einen ersten Knebel 11 und der Hals 3 einen zweiten Knebel 13 auf. Das Brechen der Trennstelle 7 erfolgt dann durch manuelles Verdrehen und/oder Kippen der beiden Knebel 11 und 13 zueinander. Fig. 3 zeigt die Flasche 1 mit gebrochener Trennstelle 7. Zum Öffnen der Flasche 1 an der Trennstelle 9 ist über den zweiten Knebel 13 ein Werkzeug stülpbar, mit dessen Hilfe der Hals 3 gegenüber dem Flaschenkörper 2 verdrehbar ist unter Brechen der Trennstelle 9. Die Flasche 1 mit gebrochener Trennstelle 9 ist in Fig. 4 dargestellt. Die Flasche 1 kann aber im Bereich der Trennstelle 9 auch so ausgebildet sein, daß die Trennstelle 9 noch von Hand ohne Werkzeug zu öffnen ist, beispielsweise im Falle eines geringeren Innendurchmessers an der Trennstelle 9.

In den Hals 3 ist ein Stopfen 15 eingelegt, der den Hals 3 mechanisch abdichtet und zugleich die Flüssigkeit im Inneren des Flaschenkörpers 2 steril hält. Der Stopfen 15 ist vorzugsweise aus einem Elastomer gefertigt und kann von der Nadel einer Spritze oder einem Infusionsset durchstochen werden.

An seinem vom Hals 3 abgewandten Ende weist der Flaschenkörper 2 einen Boden 17 auf. An den Boden 17 ist eine Lasche 19 angeformt, an der die Flasche 1 bei Infusionen aufgehängt werden kann. Der Boden 17 des Flaschenkörpers 2 ist so ausgebildet, daß nach Umknicken oder Abbrechen der Lasche 19 die Flasche 1 stabil auf den Boden 17 stellbar ist.

Auf der Außenseite kann der Flaschenkörper 2 eine Reihe von Eichstrichen mit einer Skala zur Bestimmung des Volumens der Flüssigkeit in der Flasche 1 tragen. Vorzugsweise sind zwei Skalen angebracht, je nach dem, ob die Flasche 1 auf dem Boden 17 stehend oder an der Lasche 19 hängend in Gebrauch ist.

Zur Herstellung der Flasche wird ein Blasformverfahren oder Saugformverfahren verwandt. Dabei wird aus einem extrudierten Kunststoffschlauch zunächst der Flaschenkörper 2 mit Boden 17 und Lasche 19 sowie einem Teil des Halses 3 einschließlich der weiteren Trennstelle 9 geformt. Dann wird die Flüssigkeit in den Flaschenkörper 2 eingefüllt. Nun wird der Stopfen 15 in den Hals 3 eingelegt. Anschließend wird der Rest des Halses 3 und der Kopf 5 unter Ausbildung der Trennstelle 7 angeformt und damit die Flasche 1 dicht verschlossen.

## Patentansprüche

1. Flasche aus Kunststoff mit einem Flaschenkörper (2), einem an den Flaschenkörper (2) angeformten Hals (3) und einem an den Hals (3) angeformten Kopf (5), die zwischen Kopf (5) und Hals (3) eine Trennstelle (7) aufweist und eine weitere Trennstelle (9) zwischen Hals (3) und Flaschenkörper (2), **dadurch gekennzeichnet**, daß im Hals (3) ein den Hals (3) abdichtender Stopfen (15) vorgesehen ist, der sich derart zwischen den Trennstellen (7,9) erstreckt, daß beim Öffnen der einen Trennstelle (7) oder der weiteren Trennstelle (9) wahlweise der Stopfen (15) für einen Entnahmevorgang der Flüssigkeit aus dem Flaschenkörper (2) von einer Nadel durchstechbar bzw. der gesamte Stopfen (15) mitsamt dem ihn umschließenden Teil des Halses (3) für eine direkte Entnahme der Flüssigkeit aus dem Flaschenkörper (2) entfernbar ist.

2. Flasche nach Anspruch 1, dadurch gekennzeichnet, daß sie an den Trennstellen (7,9) wenigstens zwei unterschiedliche Innendurchmesser aufweist.

3. Flasche nach Anspruch 1 oder 2, dadurch gekennzeichnet, daß die Trennstellen (7,9) als Sollbruchstellen mit verminderter Wandstärke ausgeführt sind.

4. Flasche nach Anspruch 3, dadurch gekennzeichnet, daß sie wenigstens im Bereich der einen Trennstelle (7) Mittel (11,13) aufweist, um diese Trennstelle (7) von Hand zu brechen.

5. Flasche nach Anspruch 3 oder 4, dadurch gekennzeichnet, daß sie im Bereich einer Trennstelle (9) Mittel (13) zum Ansetzen eines Werkzeuges aufweist, um die Trennstelle (9) mit diesem Werkzeug zu brechen.

6. Flasche nach einem der Ansprüche 1 bis 5, dadurch gekennzeichnet, daß die weitere Trennstelle (9) zwischen dem den Stopfen (15) umschließenden Teil des Halses (3) und dem Flaschenkörper (2) vorgesehen ist.

7. Blasform- oder Saugformverfahren zur Herstellung einer Flasche nach einem der Ansprüche 1 bis 6, dadurch gekennzeichnet, daß eine weitere Trennstelle am Hals und/oder zwischen Hals und Flaschenkörper ausgebildet wird.

## Claims

1. Plastic bottle with a bottle body (2), a neck (3) integrally formed on the bottle body (2) and a head (5) integrally formed on the neck (3), which between the head (5) and the neck (3) comprises a separation point (7) and a further separation point (9) between the neck (3) and bottle body (2), characterised in that provided in the neck (3) is a stopper (15) sealing the neck (3), which stopper extends between the separation points (7, 9) so that on opening one separation point (7) or the other separation point (9) optionally the stopper (15) may be penetrated by a needle for a process for removing liquid from the bottle body (2) or the entire stopper (15) together with the part of the neck (3) surrounding it can be removed for a direct removal of the liquid from the bottle body (2).

2. Bottle according to Claim 1, characterised in that at the separation points (7, 9), it has at least two different inner diameters.

3. Bottle according to Claim 1 or 2, characterised in that the separation points (7, 9) are constructed as predetermined breaking points with a reduced wall thickness.

4. Bottle according to Claim 3, characterised in that at least in the region of one separation point (7) it comprises means (11, 13) for breaking this separation point (7) manually.

5. Bottle according to Claim 3 or 4, characterised in that in the region of one separation point (9) it comprises means (13) for applying a tool for breaking the separation point (9) with this tool.

6. Bottle according to one of Claims 1 to 5, characterised in that the further separation point (9) is provided between the part of the neck (3) surrounding the stopper (15) and the bottle body (2).

7. Blow moulding or suction moulding process for the production of a bottle according to one of Claims 1 to 6, characterised in that a further separation point is formed on the neck and/or between the neck and bottle body.

## Revendications

1. Bouteille en matière plastique avec un corps de bouteille (2), un col (3) formé sur le corps de bouteille (2) et une tête (5) formée sur le col (3), qui présente une partie de rupture (7) entre la tête (5) et le col (3) et une autre partie de rupture (9) entre le col (3) et le corps de bouteille (2), caractérisée en ce que dans le col (3) est prévu un bouchon (15) assurant l'étanchéité du col (3) qui s'étend ainsi entre les parties de rupture (7, 9), en ce que lors de l'ouverture, indifféremment de la partie de rupture (7) ou de l'autre partie de rupture (9), le bouchon (15) peut être transpercé par une aiguille pour procéder à l'extraction du liquide du corps de bouteille (2) ou la totalité du bouchon (15) peut être retirée conjointement avec la partie du col (3) qui l'entoure afin d'extraire directement le liquide du corps de bouteille (2).

2. Bouteille selon la revendication 1, caractérisée en ce qu'elle présente au niveau des parties de rupture (7, 9) au moins deux diamètres intérieurs différents.

3. Bouteille selon la revendication 1 ou 2, caractérisée en ce que les parties de rupture en tant que parties destinées à la rupture sont réalisées avec une épaisseur réduite.

4. Bouteille selon la revendication 3, caractérisée en ce qu'elle présente, au moins dans la zone de la partie de rupture (7), des moyens (11, 13) permettant de briser à la main cette partie de rupture (7).

5. Bouteille selon la revendication 3 ou 4, caractérisée en ce qu'elle présente dans la zone d'une partie de rupture (9) des moyens (13) de mise en place d'un outil pour briser la partie de rupture (9) à l'aide de cet outil.

6. Bouteille selon l'une quelconque des revendications 1 à 5, caractérisée en ce que l'autre partie de rupture (9) est prévue entre la partie du col (3) entourant le bouchon (15) et le corps de bouteille (2).

7. Procédé de soufflage ou de préformage permettant de fabriquer une bouteille selon l'une quelconque des revendications 1 à 6, caractérisé en ce qu'une autre partie de rupture est réalisée au niveau du col et/ou entre le col et le corps de bouteille.
